# EUROPÄISCHE PATENTSCHRIFT

(11) **EP 3 371 369 B1**
(45) Veröffentlichungstag und Bekanntmachung des Hinweises auf die Patenterteilung: **01.01.2020**
(21) Anmeldenummer: 16790386.3
(22) Anmeldetag: 03.11.2016
(51) Int. Cl.: E01B 29/06, E01B 29/10, E01B 33/02

(54) **VERFAHREN UND GLEISBAUMASCHINE ZUR ERNEUERUNG VON SCHWELLEN EINES AUS SCHIENEN UND DEN SCHWELLEN GEBILDETEN GLEISES**
METHOD AND TRACK-BUILDING MACHINE FOR RENEWING SLEEPERS OF A TRACK FORMED FROM RAILS AND THE SLEEPERS
PROCÉDÉ ET ENGIN DE POSE DE VOIES FERRÉES POUR LE REMPLACEMENT DES TRAVERSES D'UNE VOIE FERRÉE CONSTITUÉE DE RAILS ET DE TRAVERSES

(30) Priorität: 03.11.2015 CH 15952015
(43) Veröffentlichungstag der Anmeldung: 12.09.2018
(73) Patentinhaber: Matisa Matériel Industriel SA, 1023 Crissier (CH)
(72) Erfinder: GANZ, Jörg, 1163 Etoy (CH)
(74) Vertreter: Alatis
(86) Internationale Anmeldenummer: PCT/EP2016/076598
(87) Internationale Veröffentlichungsnummer: WO 2017/076994

(56) Entgegenhaltungen:
- EP-B1- 0 089 076
- EP-B1- 0 670 932
- FR-A- 1 027 113
- US-A- 5 361 704

## Beschreibung

Die Erfindung betrifft ein Verfahren zur Erneuerung von Schwellen eines aus Schienen und den Schwellen gebildeten Gleises, wobei die Schienen im Bereich von - einen Maschinenrahmen einer Gleisbaumaschine auf den Schwellen abstützenden -Gleitkufen bezüglich einer normal zu einer Gleislängsrichtung verlaufenden Gleisquerrichtung voneinander distanziert werden. Die Erfindung betrifft ferner eine Gleisbaumaschine zur Durchführung des Verfahrens.

Gemäß EP 0 670 932 B1 ist eine Gleisbaumaschine zur Erneuerung von Eisenbahngleisen bekannt, die einen auf Schienenfahrwerken abgestützten Maschinenrahmen aufweist. An dessen einen Ende sind an einem in Maschinenlängsrichtung vorkragenden Ausleger Vorrichtungen zur Altschwellenaufnahme und Neuschwellenablage sowie zur Aufbereitung des Schotterbetts angeordnet. Das in diesem Bereich befindliche Schienenfahrwerk ist während der Arbeitsphase auf Gleitkufen abgestützt, die auf den Altschwellen des Gleises verfahrbar sind, nachdem die Schwellen durch Ausspreizen der Altschienen von diesen befreit wurden.

Auch in EP 0 089 076 B1 und CH 683 011 A5 ist eine derartige Abstützung eines Fahrwerks eines Maschinenrahmens über Gleitkufen auf freigelegten Schwellen eines Gleises beschrieben.

Die Aufgabe der vorliegenden Erfindung liegt nun in der Schaffung eines Verfahrens bzw. einer Gleisbaumaschine der eingangs genannten Art, mit dem bzw. der ein Schwellenwechselvorgang optimierbar ist.

Diese Aufgabe wird erfindungsgemäß mit einem Verfahren und einer Gleisbaumaschine der gattungsgemäßen Art durch die in Anspruch 1 bzw. 2 angeführten Merkmale gelöst.

Die hierdurch geschaffene Möglichkeit eines Schwellenwechsels ohne die herkömmlicherweise zu diesem Zweck übliche Durchtrennung der Altschienen ist insbesondere bei jenen Baustellen von großem Vorteil, bei denen nur die Schwellen erneuert werden sollen, nicht aber die Schienen. In diesen in der Praxis relativ häufig vorkommenden Fällen war es bislang erforderlich, am Ende der Baustelle die Schienen wieder zu verbinden und danach das Gleis zu neutralisieren, um die vorgeschriebene Schienenspannung wieder herzustellen. Dieser zusätzliche, verlängerte Gleissperrzeiten und höhere Kosten verursachende aufwändige Arbeitsschritt kann nun in günstiger Weise entfallen, da die Verspannung des Gleises während der Schwellenerneuerung aufrechterhalten werden kann.

Weitere Vorteile der Erfindung ergeben sich zusätzlich auch aus der Zeichnungsbeschreibung.

Im Folgenden wird die Erfindung anhand eines in der Zeichnung dargestellten Ausführungsbeispieles näher beschrieben. Es zeigen: Fig. 1 eine Seitenansicht eines Abschnitts einer erfindungsgemäß ausgebildeten Gleisbaumaschine, und Fig. 2a bis 2d jeweils eine schematische Draufsicht auf verschiedene Phasen des Arbeitseinsatzes der Maschine.

Eine in Fig. 1 dargestellte Gleisbaumaschine 1 ist Teil eines (an sich bekannten) Gleisumbauzuges 2, der sich aus mehreren aneinander gekuppelten Fahrzeugen zusammensetzt und zur Erneuerung eines aus Schienen 3 und Schwellen 4 geformten Gleises 5 ausgebildet ist. Die Maschine 1 weist einen Maschinenrahmen 6 auf, der über Schienenfahrwerke 7 auf dem Gleis 5 in einer Arbeitsrichtung 8 verfahrbar ist und endseitig mit weiteren (nicht gezeigten) Fahrzeugen des Umbauzuges 2 verbunden ist.

Am bezüglich der Arbeitsrichtung 8 hinteren Ende 9 des Maschinenrahmens 6 befinden sich verschiedene Arbeitsaggregate in Form einer Vorrichtung 10 zur Aufnahme von alten Schwellen 4, eines Schotterpfluges 11 zur Bearbeitung einer freigelegten Gleisbettung 12 sowie einer Vorrichtung 13 zur Ablage von neuen Schwellen 14. Förderbänder 15 sind zum Schwellentransport von bzw. zu (nicht dargestellten) Schwellenwaggons mittels eines Portalkrans 16 vorgesehen. Schienenführungszangen 17 dienen zum Abheben der Schienen 3 von den alten Schwellen 4 und zu deren Ausspreizen bzw. Distanzierung voneinander in einer normal zu einer Gleislängsrichtung 18 verlaufenden Gleisquerrichtung 19 (s. Fig. 2).

In den Bereichen - bezüglich der Arbeitsrichtung 8 - unmittelbar vor und hinter dem am hinteren Ende 9 des Maschinenrahmens 6 angeordneten Schienenfahrwerk 7 ist jeweils ein Paar von Gleitkufen 20 vorgesehen, die - wie in Fig. 2 zu sehen - jeweils in einem etwa dem Abstand der Schienen 3 entsprechenden Abstand in der Gleisquerrichtung 19 voneinander distanziert und höhenverstellbar ausgebildet sind. Weiter befindet sich zwischen den beiden Paaren von Gleitkufen 20 eine ebenfalls höhenverstellbar mit dem Maschinenrahmen 6 verbundene Zwischenabstützung 21, die im hier dargestellten Beispiel aus insgesamt 4 Stützvorrichtungen 22 besteht. Diese sind in Gleisquerrichtung 19 nebeneinander im Bereich des Schienenfahrwerks 7 angeordnet und annähernd gleichmäßig über die Länge einer Schwelle 4 verteilt. (Ausführungen mit nur einer oder mehreren Stützvorrichtungen sind im Rahmen der Erfindung gleichermaßen möglich).

Die Zeichnungen 2a bis 2d zeigen nun den erfindungsgemäßen Verfahrensablauf bei einer Schwellenerneuerung ohne Schienenwechsel. Der Gleisumbauzug 2 wird in die Baustelle so weit eingefahren, bis sich das Schienenfahrwerk 7 an der Stelle befindet, wo der Schwellenwechsel beginnen soll (Fig. 2a). Dann werden die Stützvorrichtungen 22 der Zwischenabstützung 21 auf die alten Schwellen 4 abgesenkt bzw. auf diesen abgestützt und dadurch das Schienenfahrwerk 7 automatisch von den Schienen 3 abgehoben (Fig. 2b). Alternativ können die Stützvorrichtungen 22 auch auf der Gleisbettung 12 abgestützt werden.

Nach Entfernung der Schienenbefestigungen werden nun die beiden Schienen 3, ohne durchtrennt zu werden und somit unter Aufrechterhaltung der Schienenspannung, mittels der Schienenführungszangen 17 in Gleisquerrichtung 19 ausgespreizt. Dies geschieht in einem Gleisabschnitt 23, der sowohl den Bereich der Gleitkufen 20 vor und hinter dem Schienenfahrwerk 7 als auch die Zwischenabstützung 21 umfasst, so dass zugleich beide Paare von Gleitkufen 20 auf die von den Schienen 3 befreiten Schwellen 4 aufgelegt werden können (Fig. 2c).

Anschließend wird die Zwischenabstützung 21 durch Vertikalverstellung wieder außer Betrieb genommen, sodass der Maschinenrahmen 6 der Gleisbaumaschine 1 nun über die Gleitkufen 20 auf den alten Schwellen 4 ruht und im Rahmen der Arbeitsvorfahrt entlang dieser gleitend in Arbeitsrichtung 8 vorwärts bewegt werden kann, während der Ausbau der alten Schwellen 4 bzw. der Einbau von neuen Schwellen 14 anhand der Vorrichtungen 10 und 13 bis zum Baustellenende durchgeführt wird. Der Ausfädelvorgang des Gleisumbauzugs 2 an dieser Stelle erfolgt abschließend in analog umgekehrter Weise zum Einfädelvorgang.

## Patentansprüche

1. Verfahren zur Erneuerung von Schwellen eines aus Schienen (3) und den Schwellen (4) gebildeten Gleises (5), wobei die Schienen (3) im Bereich von - einen Maschinenrahmen (6) einer Gleisbaumaschine (1) auf den Schwellen (4) abstützenden - Gleitkufen (20) bezüglich einer normal zu einer Gleislängsrichtung (18) verlaufenden Gleisquerrichtung (19) voneinander distanziert werden, **gekennzeichnet durch folgende Merkmale:**
a) vor der Auflage der Gleitkufen (20) auf den Schwellen (4) wird der Maschinenrahmen (6) auf den Schwellen (4) oder auf einer Gleisbettung (12) anhand einer höhenverstellbaren Zwischenabstützung (21) abgestützt,
b) die beiden Schienen (3) werden unter Vermeidung einer Trennung in einem sowohl den Bereich der Gleitkufen (20) als auch die Zwischenabstützung (21) umfassenden Gleisabschnitt (23) voneinander distanziert,
c) der Maschinenrahmen (6) wird auf den Gleitkufen (20) abgestützt, wonach die Zwischenabstützung (21) von den Schwellen (4) bzw. der Gleisbettung (12) abgehoben und die Arbeitsvorfahrt begonnen wird, während der Ausbau der alten Schwellen (4) bzw. der Einbau von neuen Schwellen (14) bis zum Baustellenende durchgeführt wird.

2. Gleisbaumaschine zur Erneuerung von Schwellen eines aus Schienen (3) und den Schwellen (4) gebildeten Gleises (5) durch ein Verfahren nach Anspruch 1, mit einem Maschinenrahmen (6), wobei der Maschinenrahmen (6) Gleitkufen (20) zur Abstützung auf den Schwellen (4) aufweist, **dadurch gekennzeichnet, dass** bezüglich der Gleislängsrichtung (18) zwischen einem vorderen und einem hinteren Paar von Gleitkufen (20) eine höhenverstellbare Zwischenabstützung (21) für eine Abstützung auf den Schwellen (4) oder auf einer Gleisbettung (12) mit dem Maschinenrahmen (6) verbunden ist.

## Claims

1. Method for renewing sleepers of a track (5) formed from rails (3) and the sleepers (4), wherein, in the region of skids (20) which support a machine frame (6) of a track construction machine (1) on the sleepers (4), the rails (3) are spaced apart from one another with respect to a track transverse direction (19) extending normally to a track longitudinal direction (18), **characterized by the following features:**
a) before the skids (20) are placed on the sleepers (4), the machine frame (6) is supported on the sleepers (4) or on a track bed (12) using a vertically adjustable intermediate support (21),
b) the two rails (3) are spaced apart from one another, avoiding separation in a track section (23) comprising both the region of the skids (20) and the intermediate support (21),
c) the machine frame (6) is supported on the skids (20), after which the intermediate support (21) is removed from the sleepers (4) or the track bed (12) and the working forward travel is started, while the removal of the old sleepers (4) and the installation of new sleepers (14) is carried out as far as the end of the site.

2. Track construction machine for renewing sleepers of a track (5) formed from rails (3) and the sleepers (4), by way of a method according to Claim 1, having a machine frame (6), wherein the machine frame (6) has skids (20) for supporting on the sleepers (4), **characterized in that**, between a front and a rear pair of skids (20) with regard to the track longitudinal direction (18), a vertically adjustable intermediate support (21) for supporting on the sleepers (4) or on a track bed (12) is connected to the machine frame (6).

## Revendications

1. Procédé de remplacement de traverses d'une voie ferrée (5) constituée de rails (3) et des traverses (4), dans lequel les rails (3) sont écartés l'un de l'autre par rapport à une direction transversale de voie ferrée (19) s'étendant normalement à une direction longitudinale de voie ferrée (18) dans la région de patins glissants (20) supportant un châssis de machine (6) d'une machine de pose de voie ferrée (1) sur les traverses (4), **caractérisé par** les caractéristiques suivantes:
a) avant la pose des patins glissants (20) sur les traverses (4), le châssis de machine (6) est supporté sur les traverses (4) ou sur un lit de voie ferrée (12) à l'aide d'un support intermédiaire réglable en hauteur (21),
b) les deux rails (3) sont écartés l'un de l'autre en évitant une séparation dans une section de voie ferrée (23) comprenant aussi bien la région des patins glissants (20) que le support intermédiaire (21),
c) le châssis de machine (6) est supporté sur les patins glissants (20), puis le support intermédiaire (21) est soulevé des traverses (4) ou du lit de voie ferrée (12) et on commence l'avancement du travail, pendant que l'on procède au démontage des vieilles traverses (4) ou à la pose de traverses neuves (14) jusqu'à la fin du chantier.

2. Machine de pose de voie ferrée pour le remplacement de traverses d'une voie ferrée (5) constituée de rails (3) et des traverses (4) par un procédé selon la revendication 1, avec un châssis de machine (6), dans laquelle le châssis de machine (6) présente des patins glissants (20) à appuyer sur les traverses (4), **caractérisée en ce qu'**un support intermédiaire réglable en hauteur (21) à appuyer sur les traverses (4) ou sur un lit de voie ferrée (12) est relié au châssis de machine (6) entre une paire avant et une paire arrière de patins glissants (20) par référence à la direction longitudinale de voie ferrée (18).
